# DEMANDE DE BREVET EUROPEEN

(11) **EP 1 571 094 A1**
(43) Date de publication de la demande: **07.09.2005**
(21) Numéro de dépôt: 05290284.8
(22) Date de dépôt: 09.02.2005
(51) Int. Cl.: B65D 5/482

(54) **Emballage en un matériau semi-rigide pour le conditionnement de bouteilles ou autres objets oblongs**

(30) Priorité: 23.02.2004 FR 0401775
(71) Demandeur: SMURFIT-SOCAR, 94160 Saint-Mandé (FR)
(72) Inventeur: Bernard, Serge, 26400 Piegros la Clastre (FR)
(74) Mandataire: Jolly, Jean-Pierre

(57) **Abrégé**

Dans cet emballage, dans chacune des cloisons (11, 13) et dans l'un (5) au moins des panneaux attenants à celles-ci est découpé au moins un volet (15, 20) articulé sur cette cloison par un refoulage, ces volets (15, 20) étant redressés perpendiculairement aux cloisons (11, 13) dont ils sont issus et aux parois transversales (2, 4) pour définir avec elles des compartiments aptes à recevoir les articles conditionnés.

## Description

La présente invention concerne un emballage en un matériau semi-rigide, tel que le carton ou le carton ondulé, pour le conditionnement de bouteilles ou autres objets oblongs. L'invention a plus particulièrement pour objet un tel emballage en forme de parallélépipède rectangle et comprenant des cloisons internes perpendiculaires entre elles, qui définissent avec les cloison contiguës ou avec les parois de l'emballage parallèles à ces cloisons des compartiments pour les articles conditionnés, cet emballage étant issu d'un unique flan du matériau semi-rigide convenablement prédécoupé et refoulé.

On a déjà proposé dans la technique de nombreux emballages de ce type général, mais dans lesquels, si certaines cloisons parallèles aux parois de plus grandes dimensions ou longitudinales de l'emballage sont issues du flan prédécoupé et refoulé à partir duquel l'emballage est mis en volume, les cloisons perpendiculaires à celles-ci sont constituées d'éléments distincts formant intercalaires et comprenant des fentes parallèles aux parois longitudinales, qui coopèrent par imbrication avec des fentes ménagées en position correspondante dans les autres cloisons (voir GB 2 093 435A et FR 2 718 716A).

On a aussi proposé des emballages en forme de parallélépipède rectangle comprenant au moins une cloison interne parallèle aux parois longitudinales et dans laquelle sont découpées des parties restant articulées sur cette cloison par un refoulage parallèle aux parois transversales, permettant de redresser ces parties perpendiculairement à la cloison pour former des intercalaires parallèles aux parois transversales, une patte articulée sur ces intercalaires pouvant être collée sur la face interne de la paroi longitudinale contiguë pour verrouiller en position l'intercalaire associé (voir FR 2 772 722A et FR 2 793 773A).

La présente invention vise à proposer un emballage parallélépipédique du même type général, mais dans lequel les cloisons internes issues du même flan que l'emballage proprement dit sont parallèles à deux parois transversales de celui-ci et comportent des volets découpés dans ces cloisons et articulés sur celles-ci par des refoulages parallèles aux parois longitudinales, permettant de les redresser perpendiculairement aux cloisons attenantes pour former des intercalaires entre ces cloisons.

L'invention vise également à proposer un emballage de ce type qui comporte une poignée de préhension découpée dans une paroi transversale et articulée sur celle-ci par un refoulage parallèle aux parois longitudinales, qui est doublée et renforcée par une partie de l'un des volets formant intercalaires collée contre cette poignée.

L'invention a par conséquent pour premier objet un emballage en un matériau semi-rigide tel que le carton ou le carton ondulé pour le conditionnement en des positions parallèles de bouteilles ou d'autres objets oblongs, cet emballage ayant la forme d'un parallélépipède rectangle et comprenant deux parois parallèles de plus grandes dimensions ou parois longitudinales et deux parois parallèles de plus petites dimensions ou parois transversales articulées sur les précédentes par des lignes de pliage parallèles, cet emballage étant issu d'un unique flan du matériau semi-rigide convenablement découpé et refoulé et comportant aux extrémités des parois au moins un organe de fermeture d'un type connu dans la technique articulé sur au moins l'une des parois par un refoulage perpendiculaire aux lignes de pliage précédentes, l'emballage comprenant au moins deux cloisons internes parallèles aux parois transversales et attenantes chacune par une ligne de pliage parallèle aux précédentes à un panneau collé respectivement contre l'une des parois longitudinales, cet emballage étant caractérisé en ce que, dans chacune des cloisons et dans l'un au moins des panneaux attenants à celles-ci est découpé au moins un volet articulé sur cette cloison par un refoulage parallèle aux lignes de pliage précédentes, ces volets étant redressés perpendiculairement aux cloisons dont ils sont issus et aux parois transversales pour définir avec elles des compartiments aptes à recevoir les articles conditionnés.

Dans une forme de réalisation avantageuse, qui sera décrite plus en détail ci-après, un volet découpé dans l'une des cloisons et redressé perpendiculairement à celle-ci s'étend de part et d'autre de cette cloison, respectivement en direction de la paroi transversale contiguë et de l'autre cloison.

La partie de ce volet contiguë à la paroi transversale peut être rendue solidaire ou non de celle-ci, par collage contre la face interne de cette paroi d'une patte articulée sur ce volet, tandis que la partie de ce même volet dirigée vers la seconde cloison peut être engagée dans la découpe dont est issu le volet articulé sur cette seconde cloison et venir s'appliquer contre une partie de ce volet pour en être rendue solidaire par collage.

Le volet articulé sur cette seconde cloison peut n'être dirigé que vers la paroi transversale contiguë et en être ou non rendu solidaire. Avantageusement, toutefois, dans le cas où une poignée de manutention est découpée dans cette paroi transversale contiguë et articulée sur celle-ci par un refoulage parallèle aux lignes de pliage par lesquelles les parois sont articulées entre elles, le volet découpé dans la seconde cloison peut venir s'appliquer contre cette poignée et en être rendu solidaire pour le renforcer.

Une telle forme de réalisation va être décrite ci-après en détail, à titre d'exemple, en référence aux dessins schématiques annexés. Sur ces dessins :
La figure 1 est une vue en plan du flan de carton ondulé prédécoupé et refoulé dont est issue cette forme de réalisation de l'emballage conforme à l'invention ;
La figure 2 est une vue en perspective de cet emballage, avec une partie non assemblée, pour mieux distinguer l'intérieur ;
Les figures 3 et 4 sont des vues correspondant respectivement aux figures 1 et 2 d'une variante de réalisation de l'emballage représenté sur celles-ci.

L'emballage en carton ondulé illustré par ces dessins a la forme d'un parallélépipède rectangle et comprend quatre parois rectangulaires, 1, 2, 3, 4, perpendiculaires deux à deux et articulées entre elles suivant leur grands côtés par des lignes de pliage parallèles.

L'une, 4, des parois de plus petites dimensions, ou parois transversales, est articulée par une ligne de pliage parallèle aux précédentes sur un panneau 5, redressé perpendiculairement à cette paroi 4 et contrecollé en 10 contre la face interne de l'une, 1, des parois de plus grandes dimensions, ou parois longitudinales, au voisinage d'un bord libre de cette paroi 1 parallèle aux lignes de pliage.

Des volets 6, 7, 8 et 9 sont attenants, par des lignes de pliage perpendiculaires aux précédentes, respectivement aux parois 1 à 4, afin de pouvoir être rabattus perpendiculairement à ces parois et assemblés entre eux par tout moyen connu dans la technique pour fermer le conditionnement, notamment par collage ou à l'aide de rubans adhésifs.

Au panneau 5 est attenante, par une ligne de pliage parallèle à celles réunissant les parois 1 à 4, une cloison 11, disposée parallèlement aux parois transversales 2 et 4 et sur laquelle est articulée, par une ligne de pliage parallèle aux précédentes, un panneau 12 contrecollé suivant la ligne de colle 14 contre la face interne de la paroi 3. A ce panneau 12 est attenante, par une ligne de pliage parallèle aux précédentes, une seconde cloison 13 parallèle aux parois 2 et 4.

Les cloisons 11 et 13 sont donc parallèles aux parois transversales 2 et 4 et séparées chacune de la paroi 2 ou 4 contiguë par une distance sensiblement égale à celle qui sépare ces cloisons.

Dans la paroi transversale 4 est découpée une poignée de préhension 17, articulée sur cette paroi par une ligne de pliage parallèle à celles par lesquelles les parois 1-4 sont articulées entre elles et permettant à l'utilisateur de l'emballage de redresser cette poignée perpendiculairement à la paroi 4.

Dans la cloison 11 et dans le panneau 5 contigu est découpé un volet 15, articulé sur cette cloison par une ligne de pliage 16, parallèle à celles par lesquelles les parois 1-4 sont articulées entre elles et disposée à une distance sensiblement égale des panneaux contigus 5 et 12. Ce volet 15 a des dimensions telles qu'il vient à recouvrement de la poignée 17, dont il est rendu solidaire par collage. Des découpes 18 et 19 sont ménagées en des positions correspondantes dans la poignée 17 et dans le volet 15.

Dans la cloison 13 est découpé un volet 20, articulé sur cette cloison par une ligne de pliage 21 parallèle à celles par lesquelles les parois 1-4 sont articulées entre elles et disposé sensiblement à égale distance des bords de cette cloison parallèles à ces lignes de pliage. Ce volet 20 s'étend de part et d'autre de la ligne de pliage 21, en direction, d'une part, de la cloison 11 contiguë, au-delà de laquelle il vient recouvrir le volet 15 au voisinage de la ligne de pliage 16, pour en être rendu solidaire par collage en 22, et, d'autre part, en direction de la paroi transversale 2 contiguë. Dans cette dernière direction, le volet 20 s'étend jusqu'à cette paroi 2, dont il peut être éventuellement rendu solidaire par collage d'une patte qui lui est attenante, ou par rapport à laquelle il peut être libre, comme dans le cas des dessins.

Dans l'emballage ainsi réalisé, les volets 15 et 16 constituent, perpendiculairement aux cloisons 11 et 13, des intercalaires qui font partie intégrante de l'emballage et qui définissent avec ces cloisons et les parois contiguës des compartiments où peuvent être logées des bouteilles ou d'autres objets oblongs.

On notera que les volets 15 et 20 ne sont pas à une égale distance des bords latéraux libres des panneaux 11 et 13 dont ils sont issus et que, de façon analogue, la poignée 17 n'est pas une égale distance des lignes de pliage par lesquelles les volets 9 sont articulés sur le panneau 4 associé. Ils sont en fait décalés latéralement pour être dans une position correspondante à celle du corps de la bouteille destinée à être conditionnée dans l'emballage.

Les formes des volets 15 et 20 peuvent être absolument quelconques et celles qui ont été représentées sur les dessins n'ont naturellement aucun caractère limitatif.

La forme de réalisation illustrée par les figures 3 et 4, où les organes déjà décrits sont désignés par les mêmes chiffres de référence que sur les figures 1 et 2, ne diffère de l'emballage représenté sur ces dernières que par le fait que, suivant le bord précédemment libre de la cloison 13 est maintenant articulée par une ligne de pliage parallèle aux parois 1-4 une bande 24, qui est repliée perpendiculairement à la cloison attenante 13, en direction de la cloison 11, pour venir s'appliquer contre la face interne de la cloison 1 et être collée contre celle-ci.

Les flans prédécoupés et refoulés dont est issu l'emballage constituent un autre objet de l'invention. Chacun de ces flans comprend :
- quatre panneaux rectangulaires 1-4 articulés entre eux par des lignes de pliage parallèles et destinés à constituer deux parois latérales de plus grandes dimensions, ou parois longitudinales, de l'emballage, et deux parois de plus petites dimensions, ou parois transversales de l'emballage ;
- un cinquième panneau 5 articulé par une ligne de pliage parallèle aux précédentes sur une paroi transversale 4 et destiné à être collé contre la paroi longitudinale 1 la plus éloignée de celle-ci ;
- un sixième panneau 11 articulé par une ligne de pliage parallèle aux précédentes sur le cinquième panneau 5 et destiné à former une cloison de l'emballage ;
- un septième panneau 12 articulé par une ligne de pliage parallèle aux précédentes sur le sixième panneau 11 et destiné à être collé sur la paroi longitudinale 3 attenante à la paroi transversale 4 sur laquelle est articulé le cinquième panneau 5 ;
- et un huitième panneau 13 articulé sur le septième panneau 12 par une ligne de pliage et destiné à constituer une seconde cloison de l'emballage ;
et il est caractérisé en ce qu'un premier volet 15, s'étendant de part et d'autre de la ligne de pliage par laquelle le cinquième et le sixième panneaux 5, 11, sont articulés entre eux, est articulé sur le sixième panneau 11 par une ligne de pliage 16 parallèle aux précédentes et disposée sensiblement à égale distance des bords de ce panneau 11 parallèles à ces lignes de pliage, et en ce qu'un second volet 20 est découpé dans le huitième panneau 13 et est articulé sur celui-ci par une ligne de pliage 21 parallèle aux précédentes et disposée sensiblement à égale distance des bords de ce panneau parallèle à ces lignes de pliage.

Dans une forme de réalisation préférée de ce flan permettant de le livrer replié à plat et préassemblé aux utilisateurs et de le stocker sous cette forme, le cinquième panneau 5 est contrecollé contre le panneau 1 destiné à former une paroi longitudinale, au voisinage d'un bord libre de ce panneau parallèle aux lignes de pliage, le septième panneau 12 est contrecollé contre le panneau 3 destiné à former la seconde paroi longitudinale en une position telle qu'après mise en forme de l'emballage, les sixième et huitième panneaux 11, 13 destinés à former des cloisons soient dressés perpendiculairement aux parois longitudinales 1, 3, tandis que le second volet 20 vient à recouvrement sur le premier volet 15 et en est rendu solidaire par collage.

Dans une forme de réalisation avantageuse de ce flan, dans le panneau destiné à former la paroi transversale 4 attenante au cinquième panneau 5 est découpée une poignée de préhension 17, qui est articulée sur ce panneau 5 par une ligne de pliage parallèle aux précédentes, tandis que le premier volet 15 vient à recouvrement sur cette poignée 17 et est collé contre celle-ci, une découpe 18, 19, étant ménagée en des positions correspondantes respectivement dans la poignée 17 et dans le premier volet 15.

## Revendications

1. Emballage en un matériau semi-rigide tel que le carton ou le carton ondulé pour le conditionnement en des positions parallèles de bouteilles ou d'autres objets oblongs, cet emballage ayant la forme d'un parallélépipède rectangle et comprenant deux parois parallèles de plus grandes dimensions ou parois longitudinales (1,3) et deux parois parallèles de plus petites dimensions ou parois transversales (2,4) articulées sur les précédentes par des lignes de pliage parallèles, cet emballage étant issu d'un unique flan du matériau semi-rigide convenablement découpé et refoulé et comportant aux extrémités des parois au moins un organe de fermeture (6-9) d'un type connu dans la technique articulé sur au moins l'une des parois par un refoulage perpendiculaire aux lignes de pliage précédentes, l'emballage comprenant au moins deux cloisons internes parallèles (11,13) aux parois transversales (2,4) et attenantes chacune par une ligne de pliage parallèle aux précédentes à un panneau (5, 12) collé respectivement contre l'une des parois longitudinales (1, 3), cet emballage étant **caractérisé en ce que**, dans chacune des cloisons (11, 13) et dans l'un (5) au moins des panneaux attenants à celles-ci est découpé au moins un volet (15, 20) articulé sur cette cloison par un refoulage parallèle aux lignes de pliage précédentes, ces volets (15, 20) étant redressés perpendiculairement aux cloisons (11, 13) dont ils sont issus et aux parois transversales (2, 4) pour définir avec elles des compartiments aptes à recevoir les articles conditionnés.

2. Emballage selon la revendication 1, **caractérisé en ce qu'**un volet (23) découpé dans l'une (13) des cloisons et redressé perpendiculairement à celle-ci s'étend de part et d'autre de cette cloison, respectivement en direction de la paroi transversale contiguë (2) et de l'autre cloison (11).

3. Emballage selon la revendication 2, **caractérisé en ce que** la partie du volet (20) contiguë à la paroi transversale (2) adjacente est solidaire de celle-ci.

4. Emballage selon la revendication 2, **caractérisé en ce que** la partie du volet (20) contiguë à la paroi transversale (2) adjacente est indépendante de celle-ci.

5. Emballage selon l'une des revendications 2 à 4, **caractérisé en ce que** la partie du volet (20) dirigée vers la seconde cloison (11) est engagée dans la découpe dont est issu le volet (15) articulé sur cette seconde cloison (11) et est appliquée et collée contre une partie de ce volet (15).

6. Emballage selon l'une des revendications 1 à 5, **caractérisé en ce qu'**un volet (15) de l'une des cloisons (11) est dirigé seulement vers la paroi transversale (4) contiguë.

7. Emballage selon la revendication 6, dans lequel une poignée de manutention (17) est découpée dans la paroi transversale (4) et articulée sur celle-ci par une ligne de pliage parallèle aux précédentes, **caractérisé en ce que** le volet (15) dirigé vers cette paroi est appliqué et collé contre cette poignée (17), des découpes de préhension (18, 19) étant ménagées en des positions correspondantes respectivement dans la poignée (17) et le volet (15).

8. Emballage selon l'une des revendications 1 à 7, **caractérisé en ce que** les volets (15, 20) ne sont pas à égale distance des bords latéraux libres des panneaux dont ils sont issus, mais sont décalés de manière à occuper une position correspondant à celle du corps de la bouteille destinée à être conditionnée dans cet emballage.

9. Flan prédécoupé et refoulé en un matériau semi-rigide pour la réalisation d'un emballage selon la revendication 1, ce flan comprenant :
- quatre panneaux rectangulaires (1-4) articulés entre eux par des lignes de pliage parallèles et destinés à constituer deux parois latérales de plus grandes dimensions, ou parois longitudinales, de l'emballage, et deux parois de plus petites dimensions, ou parois transversales, de l'emballage ;
- un cinquième panneau (5) articulé par une ligne de pliage parallèle aux précédentes sur une paroi transversale (4) et destiné à être collé contre la paroi longitudinale (1) la plus éloignée de celle-ci ;
- un sixième panneau (11) articulé par une ligne de pliage parallèle aux précédentes sur le cinquième panneau (56) et destiné à former une cloison de l'emballage ;
- un septième panneau (12) articulé par une ligne de pliage parallèle aux précédentes sur le sixième panneau (11) et destiné à être collé sur la paroi longitudinale (3) attenant à la paroi transversale (4) sur laquelle est articulé le cinquième panneau (5) ;
- et un huitième panneau (13) articulé sur le septième panneau (12) par une ligne de pliage et destiné à constituer une seconde cloison de l'emballage ;
ce flan étant **caractérisé en ce qu'**un premier volet (15), s'étendant de part et d'autre de la ligne de pliage par laquelle le cinquième et le sixième panneaux (5, 11) sont articulés entre eux, est articulé sur le sixième panneau (11) par une ligne de pliage (16) parallèle aux précédentes et disposée sensiblement à égale distance des bords de ce panneau (11) parallèle à ces lignes de pliage, et **en ce qu'**un second volet (20) est découpé dans le huitième panneau (13) et est articulé sur celui-ci par une ligne de pliage (21) parallèle aux précédentes et disposée sensiblement à égale distance des bords de ce panneau parallèle à ces lignes de pliage.

10. Flan selon la revendication 9, préassemblé et repliable à plat, **caractérisé en ce que** le cinquième panneau (5) est contrecollé contre le panneau (1) destiné à former une paroi longitudinale au voisinage d'un bord libre de ce panneau parallèle aux lignes de pliage, le septième panneau (12) est contrecollé contre le panneau (3) destiné à former la seconde paroi longitudinale en une position telle qu'après mise en forme de l'emballage, les sixième et huitième panneaux (11, 13) destinés à former des cloisons soient dressés perpendiculairement aux parois longitudinales (1, 3), tandis que le second volet (20) vient à recouvrement sur le premier volet (15) et en est rendu solidaire par collage.

11. Flan selon la revendication 10, **caractérisé en ce que**, dans le panneau destiné à former la paroi transversale (4) attenante au cinquième panneau (5) est découpée une poignée de préhension (17) qui est articulée sur ce panneau (5) par une ligne de pliage parallèle aux précédentes, tandis que le premier volet (15) vient à recouvrement sur cette poignée (17) et est collé contre celle-ci, une découpe (18, 19) étant ménagée en des positions correspondantes respectivement dans la poignée (17) et dans le premier volet (15).
